# EUROPÄISCHE PATENTSCHRIFT

(11) **EP 0 576 793 B1**
(45) Veröffentlichungstag und Bekanntmachung des Hinweises auf die Patenterteilung: **09.08.1995**
(21) Anmeldenummer: 93106512.2
(22) Anmeldetag: 22.04.1993
(51) Int. Cl.: E05D 5/08

(54) **Einstecktopf für Möbelscharniere**
Furniture hinge cup
Cuvette de charnière de meuble

(30) Priorität: 30.06.1992 DE 4221393
(43) Veröffentlichungstag der Anmeldung: 05.01.1994
(73) Patentinhaber: MEPLA-WERKE LAUTENSCHLÄGER GmbH & Co. KG, D-64354 Reinheim (DE)
(72) Erfinder: Lautenschläger, Horst, W-6107 Reinheim 1 (DE)
(74) Vertreter: Helber, Friedrich G., Dipl.-Ing.

(56) Entgegenhaltungen:
- AT-B- 381 759

## Beschreibung

Die Erfindung betrifft einen Einstecktopf für Möbelscharniere aus dünnwandigem Stahlblech mit einem versenkt in einer Aussparung in der Innenseite eines Türflügels zu befestigenden Topfteil, in dessen Seitenwänden wenigstens ein Lagerstift zur türflügelseitigen Lagerung von Gliedern eines den Einstecktopf verschwenkbar mit einem Korpusanschlagteil verbindenden Gelenkmechanismus gehaltert ist, wobei das jeweils zu halternde Ende des Lagerstifts in eine Bohrung in der Topfteil-Seitenwand eingreift.

Anstelle der früher - neben Einstecktöpfen aus Kunststoff - fast ausschließlich verwendeten, aus einer im Druckgußverfahren verarbeiteten Metallegierung, vorzugsweise aus Zink-Druckguß hergestellten Einstecktöpfen, werden Einstecktöpfe in neuerer Zeit aus Gründen der Material- und Fertigungskosten zunehmend aus Stahlblech im Stanz-Preßverfahren hergestellt. Tendenziell werden dabei zunehmend dünnere Wandstärken für das verwendete Blechmaterial angestrebt, was grundsätzlich auch möglich ist, weil Stahlblech von Hause aus eine bedeutend höhere Festigkeit als die Zink-Druckgußlegierungen aufweist und die dreidimensionale Preßverformung des ursprünglich ebenflächigen Stahlblech-Ausgangsmaterials zusätzliche Struktur- und Gestaltfestigkeit erhalten wird. Probleme ergeben sich dabei allerdings für die fest sitzende Halterung der Lagerstifte für die im Einstecktopf verschwenkbar zu lagernden Glieder, z.B. - bei Viergelenkscharnieren - der Scharnierlenker. Durch die geringe Wandstärke der Einstecktopf-Wandung haben die Bohrungen für die Halterung der Lagerstifte in den Seitenwänden des wannenförmig eingezogenen Topfteils nur eine sehr geringe Länge, so daß die Herstellung eines hinreichend belastbaren und standfesten Sitzes der Lagerstife in der Bohrung problematisch ist. Es sind bereits Vorschläge bekanntgeworden, um speziell bei solchen Scharnieren, bei denen nur einseitig von den Seltenwänden der Einstecktöpfe vorkragende Lagerstifte Verwendung finden, die Lagerstifte sicherer in der zugeordneten Bohrung zu halten. Die die Stifte in der Bohrung halternden Flächen werden dabei dadurch vergrößert, daß im Bereich der Lagerstelle aus dem Material der Seitenwände jeweils kragenförmige Ringvorsprünge herausgedrückt werden (DE-GM 85 19 746.7). Bei Einstecktöpfen aus dickwandigerem und relativ duktilen Blechmaterial wird hier eine gewisse Vergrößerung der die Lagerstifte umgreifenden Flächen der nunmehr innerhalb des kragenförmigen Ringvorsprungs gebildeten Bohrungen erreicht. Bei Einstecktöpfen aus dünnwandigem und weniger zähen Blechmaterial läßt sich aber ein solcher Ringvorsprung nicht oder nur mit sehr geringer Höhe herstellen, da das Blechmaterial dann dazu neigt, von der freien Stirnkante des zu erzeugenden Ringvorsprungs her aufzureißen.

Der Erfindung liegt demgegenüber die Aufgabe zugrunde, bei aus dünnem Stahlblech hergestellten Einstecktöpfen die Halterung der Lagerstifte für die verschwenkbar zu lagernden Glieder des den Einstecktopf mit dem am Möbelkorpus zu befestigenden Korpus-Anschlagteils koppelnden Gelenkmechanismus in dem Sinn zu verbessern, daß eine höher beanspruchbare und standfestere Halterung erzielt wird, ohne daß die Lagerstellen dort gesondert hergestellte und z.B. aufgeschweißte Lageraufnahmen verstärkt werden müssen.

Ausgehend von einem Einstecktopf der eingangs erwähnten Art wird diese Aufgabe erfindungsgemäß dadurch gelöst, daß die Wandung des Topfteils im Bereich der das zugeordnete Stiftende aufnehmenden Bohrung durch jeweils eine aus dem an den mit der Bohrung versehenen Bereich des Topfteils anschließenden Wandungsbereich freigeschnittene und in parallele Anlage an den mit der Bohrung versehenen Bereich umgekantete Lasche verstärkt ist, und daß in der jeweiligen Lasche eine zu der Bohrung in der Topfteil-Wandung fluchtende Bohrung für den Lagerstift vorgesehen ist. Damit wird die Fläche der die Lagerstiftenden aufnehmenden Bohrungen also praktisch verdoppelt und eine entsprechend stärker beanspruchbare Halterung erhalten.

Die Lasche(n) können beispielsweise aus dem Boden des Topfteils freigestanzt und in Anlage an die jeweils zugeordnete Seitenwand des Topfteils umgekantet werden.

Alternativ ist auch denkbar, daß wenigstens ein Teil der Laschen aus an den mit den Bohrungen versehenenen Seitenwandbereichen des Topfteils anschließenden Bereichen der Seitenwand ausgestanzt ist bzw. sind.

Dabei ist es dann möglich, die Lasche(n) auf die ins Innere des Topfteils freiliegende Innenfläche der jeweils zugeordneten Topfteil-Seitenwand umzukanten oder - alternativ - auf die zur Wandung der zugeordneten Aussparung im Türflügel weisende Außenfläche der jeweiligen Topfteil-Seitenwand.

Bei Einstecktöpfen für Gelenkscharniere mit mehr als einem. vorzugsweise zwei durch jeweils zugeordnete Lagerstifte verschwenkbar im Einstecktopf gelagerten Gliedern, insbesondere Viergelenk- oder Kreuzgelenkscharniere, empfiehlt es sich, wenigstens zwei in den gegenüberliegenden Seitenwänden des Topfteils fluchtende Bohrungen für einen der Lagerstifte durch freigestanzte und umgekantete, mit fluchtenden Bohrungen versehene Laschen zu verstärken.

Darüber hinaus können auch die für die Aufnahme des Lagerstifts bzw. der Lagerstifte einer weiteren Schwenkachse bestimmten, mit Bohrungen versehenen Bereiche der Topfteil-Seitenwand durch freigestanzte und umgekantete, mit fluchtenden Bohrungen versehene Laschen verstärkt werden.

Dabei ist es dann möglich, die Bohrungen in den Laschen zusätzlich - entsprechend dem oben erwähnten Stand der Technik - in einen kragenförmig aus der Laschenebene herausgedrückten Ringvorsprung zu verlängern.

In diesem Fall empfiehlt es sich dann, die Ringvorsprünge in die im Durchmesser auf den Außendurchmesser der Ringvorsprünge vergrößerten Bohrungen in den Topfteil-Seitenwänden eingreifen zu lassen. Die den Ringvorsprung außen umgreifenden Bohrungen in den Seitenwänden stabilisieren dann den Ringvorsprung und verhindern ein Aufreißen von dessen Stirnfläche aus, so daß hier tatsächlich ein solcher Ringvorsprung auch bei Einstecktöpfen aus dünnwandigem und weniger zähem Blechmaterial sinnvoll vorgesehen werden kann. Bei Einstecktöpfen aus demgegenüber dickerem und zäherem Blechmaterial ist darüber hinaus auch eine Lösung denkbar, bei der der kragenförmig herausgedrückte Ringvorsprung der Lasche von der zugeordneten Seitenwand weg weist und so eine zusätzliche Vergrößerung der Fläche der Halterungsbohrung für die Lagerstifte erhalten wird.

Die Erfindung ist in der folgenden Beschreibung mehrerer Ausführungsbeispiele in Verbindung mit der Zeichnung näher erläutert, und zwar zeigt:
- Fig. 1: eine Draufsicht auf einen Einstecktopf, aus dessen Bodenfläche zwei gegenüberliegende Laschen freigestanzt sind, welche in nachfolgenden Bearbeitungsschritten in Anlage an die Seitenwand des Topfteils hochgekantet und - in Flucht mit der Lagerbohrung für einen Lagerstift in der Seitenwand - mit einer Lagerbohrung versehen werden;
- Fig. 2: eine Schnittansicht durch den Einstecktopf, gesehen in Richtung der Pfeile 2-2 in Figur 1, wobei die freigestanzten Laschen auf die Innenseiten der Seitenwände des Topfteils hochgekantet und mit den eingestanzten Lagerbohrungen versehen sind;
- Fig. 3: eine Schnittansicht durch den Einstecktopf, gesehen in Richtung der Pfeile 3-3 in Figur 2;
- Fig. 4: eine in der Schnittführung der Figur 2 entsprechende Schnittansicht durch ein abgewandeltes Ausführungsbeispiel der Erfindung, bei welcher die freigestanzten Laschen auf die Außenseite der Seitenwände des Topfteils umgekantet sind;
- Fig. 5: eine Ansicht des Einstecktopfs, gesehen in Richtung des Pfeils 5 in Figur 4;
- Fig. 6: eine Draufsicht auf ein gegenüber den Ausführungsbeispielen gemäß den Figuren 1 bis 5 mit zusätzlichen Laschen zur Verstärkung der Bohrungen für einen zweiten Lagerstift versehenes weiteres Ausführungsbeispiel;
- Fig. 7: eine Schnittansicht, gesehen in Richtung der Pfeile 7-7 in Figur 6;
- Fig. 8: eine Schnittansicht, gesehen in Richtung der Pfeile 8-8 in Figur 7;
- Fig. 9: eine der Figur 7 in der Schnittführung entsprechende, gegenüber dem Ausführungsbeispiel gemäß Figur 7 abgewandeltes weiteres Ausführungsbeispiel eines in der erfindungsgemäßen Weise ausgestalteten Einstecktopfs;
- Fig. 10: eine Ansicht des Einstecktopfs, gesehen in Richtung des Pfeils 10 in Figur 9;
- Fig. 11: eine in der Schnittführung den Figuren 2, 4, 7 und 9 entsprechende Schnittansicht durch ein weiteres Ausführungsbeispiel der Erfindung in einem Vorstadium der Produktion, in welcher die aus dem Boden des Einstecktopfs freigestanzten Laschen noch nicht in Anlage an die Seitenwände des Topfteils hochgekantet sind;
- Fig. 12: das Ausführungsbeispiel gemäß Figur 11 in fertiggestelltem Zustand mit in Anlage an die Seitenwände des Topfteils gekanteten Laschen;
- Fig. 13: eine Schnittansicht durch den unteren Abschnitt des Topfteils eines gegenüber dem Ausführungsbeispiel gemäß den Figuren 11 und 12 weiter abgewandelten Ausführungsbeispiels in den der Figur 11 entsprechenden Produktionsstufe; und
- Fig. 14: der untere Teil des Ausführungsbeispiels in der der Figur 12 entsprechenden fertiggestellten Produktionsstufe.

Das in den Figuren 1 bis 3 gezeigte, in seiner Gesamtheit mit 10 bezeichnete Ausführungsbeispiel eines in der erfindungsgemäßen Weise ausgebildeten Einstecktopfs stellt den Türflügel-Anschlagteil eines modernen Viergelenkscharniers dar, mit welchem Schranktüren verschwenkbar am Korpus eines Schranks angeschlagen werden. Der Einstecktopf 10 ist - wie sich aus der in den Schnittdarstellungen der Figuren 2 und 3 entnehmbaren Stärke der Wandung und der Formgebung entnehmen läßt - aus relativ dünnem Stahlblech im Stanz-Preßverfahren hergestellt, und weißt zwei Hauptteile auf, nämlich den versenkt innerhalb einer Aussparung im zugeordneten Türflügel anzuordnenden, seitlich abgeflachten wannenartigen Topfteil 12 und den am oberen Rand des Topfteils angesetzten und einerseits die Aussparung in der Türflügel-Rückseite abdeckenden und andererseits Befestigungsbohrungen 14 zur Befestigung des Einstecktopfs 10 mittels in die Türflügel-Rückwand einschraubbare Befestigungsschraube aufweisenden Befestigungsflansch 16.

In den den Topfteil 12 seitlich begrenzenden Wänden 18 des Enstecktopfs sind jeweils zwei Befestigungsbohrungen 20, 22 vorgesehen, welche mit den entsprechenden Befestigungsbohrungen 20, 22 der jeweils anderen Seitenwand 18 fluchten, und die zur Aufnahme und Halterung der gegenüberliegenden Enden von Lagerstiften dienen, auf denen die beiden Scharnierlenker eines unter Verwendung des Einstecktopfs 10 aufgebauten Viergelenkscharniers verschwenkbar gelagert werden. Entsprechend dem dünnwandigen Material des Einstecktopfs haben die Befestigungsbohrungen 20, 22 eine nur geringe Längenerstreckung, so daß die Lagerstifte auch nur auf einer kurzen Länge gehalten sind. Trotz der relativ hohen Festigkeit des Stahlblechs besteht somit die Gefahr eines Ausschlagens der Befestigungsbohrungen im Laufe der Zeit. Diese Gefahr ist besonders dann gegeben, wenn - wie bei einigen um einen Schwenkwinkel von mehr als 90° zu öffnenden Viergelenkscharnieren der Fall ist - einer der Lagerstifte für die einstecktopfseitige Lagerung der Scharnierlenker in zwei kurze, von der jeweils zugeordneten Seitenwand 18 vorkragende, d.h. nur an einem Ende gehaltene Stiftabschnitte unterteilt ist.

Beim Einstecktopf 10 sind deshalb die Befestigungsbohrungen 22 dadurch in ihrer Länge vergrößert worden, daß der Wandungsbereich dieser Befestigungsbohrungen durch aus dem Material des Bodens 24 des Topfteils 12 freigestanzte Laschen 26 verstärkt ist, welche aus der nach dem Freistanzen noch in der Bodenebene liegenden Lage (Fig. 1) in die in den Figuren 2 und 3 gezeigte parallele Anlage an die Innenseite der Seitenwände 18 des Topfteils hochgekantet sind, worauf die Befestigungsbohrungen 22 eingestanzt sind, welche sich also durch die Seitenwände 18 und die hochgekanteten Laschen hindurch erstrecken.

Das in den Figuren 4 und 5 gezeigte Ausführungsbeispiel eines in der erfindungsgemäßen Weise ausgebildeten Einstecktopfs 10 unterscheidet sich von dem in den Figuren 2 und 3 gezeigten Ausführungsbeispiel nur dadurch, daß die Laschen 26 aus ihrer ursprünglich freigestanzten, mit dem Boden 24 fluchtenden Lage nicht auf die Innenseite der Seitenwände 18, sondern auf deren Außenseite umgekantet sind. Das bedingt zwar, daß die freigestanzten Laschen 26 um 135° - anstatt um 90°, wie beim Ausführungsbeispiel nach den Figuren 2 und 3 - gebogen werden müssen, wobei aber der Vorteil erhalten wird, daß die Laschen 26 beim montierten Scharnier nicht mehr sichtbar sind und den Innenraum im Topfteil nicht einengen.

In den Figuren 6 bis 8 bzw. 9 und 10 sind Ausführungsbeispiele des erfindungsgemäßen Einstecktopfs 10 veranschaulicht, die sich von den beschriebenen Ausführungsbeispielen nur dadurch unterscheiden, daß zusätzlich auch die Befestigungsbohrungen 20 für den Lagerstift des zweiten Scharnierlenkers durch jeweils eine umgekantete Lasche verstärkt sind, wobei diese Laschen aus dem Material der den Topfteil 12 ursprünglich vorn abschließenden vorderen Stirnwand ausgestanzt und auf die Innenseite (Fig. 7 und 8) bzw. die Außenseite (Fig. 9 udn 10) der Seitenwände 18 des Topfteils 12 umgekantet sind. In den Zeichnungsfiguren sind diese die Bohrungen 20 verstärkenden Laschen mit 28 bezeichnet. In Figur 6 sind die zur Verstärkung der Befestigungsbohrungen 22 dienenden Laschen 26 übrigens in ihrer auf die Innenseite der Seitenwände 18 hochgekanteten Lage dargestellt, während ihre nach dem Freistanzen ursprünglich bodenfluchtende Lage nur strichpunktiert angedeutet ist.

In den Figuren 11 und 12 bzw. 13 und 14 sind wiederum Abwandlungen der bereits beschriebenen Ausführungsbeispiele veranschaulicht, welche sich auf die Ausgestaltung der Befestigungsbohrungen 22 beziehen. Die Befestigungsbohrungen 22 sind hier vollständig innerhalb der Laschen 26 ausgebildet, wobei jedoch ihre Länge durch jeweils einen aus dem Material der Laschen herausgedrückten, die Befestigungsbohrung 22 kragenförmig umgebenden Ringvorsprung 30 wiederum deutlich über die Materialstärke des Einstecktopfs verlängert ist. Nach dem Umkanten der Laschen 26 auf die Seitenwände 18 des Topfteils 12 des jeweiligen Einstecktopfs greifen die Ringvorsprünge 30 in zugeordnete, entsprechend im Durchmesser vergrößerte ausgestanzte Aufnahmebohrungen 32 in den Seitenwänden 18 ein.

Bei dem in den Figuren 11 und 12 gezeigten Ausführungsbeispiel sind die Laschen 26 wiederum auf die Außenseiten der Seitenwände 18 umgekantet, während das Ausführungsbeispiel gemäß den Figuren 13 und 14 die Umkantung der Laschen auf die Innenseiten der Seitenwände 18 veranschaulicht.

Es ist ersichtlich, daß im Rahmen des Erfindungsgedankens weitere Abwandlungen und Weiterbildungen der beschriebenen Ausführungsbeispiele so z.B. verwirklichbar sind, daß die Ausgestaltung der Befestigungsbohrung 32 innerhalb eines kragenförmig herausgedrückten Rings in der Lasche 26 auch auf die Ausgestaltung der Befestigungsbohrungen 20 übertragbar ist.

## Patentansprüche

1. Einstecktopf für Möbelscharniere aus dünnwandigem Stahlblech mit einem versenkt in einer Aussparung in der Innenseite eines Türflügels zu befestigenden Topfteil, in dessen Seitenwänden wenigstens ein Lagerstift zur türflügelseitigen Lagerung von Gliedern eines den Einstecktopf verschwenkbar mit einem Korpus-Anschlagteil verbindenden Gelenkmechanismus gehaltert ist, wobei das jeweils zu halternde Ende des Lagerstifts in eine Bohrung in der Topfteil-Seitenwand eingreift,
**dadurch gekennzeichnet,**
daß die Wandung des Topfteils (12) im Bereich der das zugeordnete Stiftende aufnehmenden Bohrung (22; 20) durch jeweils eine aus dem an den mit der Bohrung (22; 20) versehenen Bereich des Topfteils (12) anschließenden Wandungsbereich freigeschnittene und in parallele Anlage an den mit der Bohrung (22; 20) versehenen Bereich umgekantete Lasche (26; 28) verstärkt ist, und daß in der jeweiligen Lasche (26; 28) eine zu der Bohrung in der Topfteil-Wandung fluchtende Bohrung (22; 20) für den Lagerstift vorgesehen ist.

2. Einstecktopf nach Anspruch 1, dadurch gekennzeichnet, daß die Lasche(n) (26) aus dem Boden (24) des Topfteils (12) freigestanzt und in Anlage an die jeweils zugeordnete Seitenwand (18) des Topfteils (12) umgekantet ist bzw. sind.

3. Einstecktopf nach Anspruch 1 oder 2, dadurch gekennzeichnet, daß wenigstens ein Teil der Laschen (28) aus an den mit den Bohrungen (20) versehenen Seitenwandbereichen des Topfteils (12) anschließenden Bereichen der Seitenwand (18) ausgestanzt ist bzw. sind.

4. Einstecktopf nach Anspruch 2 oder 3, dadurch gekennzeichnet, daß die Lasche(n) (26; 28) auf die ins Innere des Topfteils (12) freiliegende Innenfläche der jeweils zugeordneten Topfteil-Seitenwand (18) umgekantet ist bzw. sind.

5. Einstecktopf nach Anspruch 2 oder 3, dadurch gekennzeichnet, daß die Lasche(n) (26; 28) auf die zur Wandung der zugeordneten Aussparung im Türflügel weisende Außenfläche der jeweiligen Topfteil-Seitenwand (18) umgekantet ist bzw. sind.

6. Einstecktopf nach einem der Ansprüche 1 bis 5 für Gelenkscharniere mit mehr als einem, vorzugsweise zwei durch jeweils zugeordnete Lagerstifte verschwenkbar im Einstecktopf gelagerten Gliedern, insbesondere Viergelenk- oder Kreuzgelenkscharniere u.dgl., dadurch gekennzeichnet, daß wenigstens zwei in den gegenüberliegenden Seitenwänden des Topfteils fluchtende Bohrungen (22) für einen der Lagerstifte durch freigestanzte und umgekantete, mit fluchtenden Bohrungen versehene Laschen (26) verstärkt sind.

7. Einstecktopf nach Anspruch 6, dadurch gekennzeichnet, daß auch die für die Aufnahme des Lagerstifts bzw. der Lagerstifte einer weiteren Schwenkachse bestimmten, mit Bohrungen (20) versehenen Bereiche der Topfteil-Seitenwand (18) durch freigestanzte und umgekantete, mit fluchtenden Bohrungen (20) versehenen Laschen (28) verstärkt sind.

8. Einstecktopf nach einem der Ansprüche 1 bis 7, dadurch gekennzeichnet, daß die Bohrungen (22) in den Laschen (26) in einen kragenförmig aus der Laschenebene herausgedrückten Ringvorsprung (30) verlängert sind.

9. Einstecktopf nach Anspruch 8, dadurch gekennzeichnet, daß die Ringvorsprünge (30) in die im Durchmesser auf den Außendurchmesser der Ringvorsprünge (30) vergrößerten Bohrungen (32) in den Topfteil-Seitenwänden (18) eingreifen.

## Claims

1. Insertion cup for furniture hinges of thin walled steel plate with a cup portion which is to be secured sunk in a recess in the inner surface of a door leaf and in whose side walls at least one hinge pin is mounted for mounting elements on the door leaf side of a joint mechanism which pivotably connects the insertion cup to a carcass connecting portion, whereby each end to be mounted of the hinge pin engages in a bore in the cup portion side wall, characterised in that the wall of the cup portion (12) is reinforced in the region of the bore (22; 20) receiving the associated pin end by a respective lug (26; 28), which is cut free out of the wall region adjacent to the region of the cup portion (12) provided with the bore (22; 20) and bent over into parallel engagement with the region provided with the bore (22; 20), and that provided in each lug (26; 28) there is a bore (22; 20), in alignment with the bore in the cup portion wall, for the hinge pin.

2. Insertion cup as claimed in Claim 1, characterised in that the lug(s) (26) is or are stamped out of the base (24) of the cup portion (12) and bent over into engagement with the associated side wall (18) of the cup portion (12).

3. Insertion cup as claimed in Claim 1 or 2, characterised in that at least one portion of the lugs (28) is or are stamped out of regions of the side wall (18) which are adjacent to the side wall regions of the cup portion (12) provided with the bores (20).

4. Insertion cup as claimed in Claim 2 or 3, characterised in that the lug(s) (26; 28) is or are bent over against the inner surface, which is exposed in the interior of the cup portion (12) of the associated cup portion side wall (18).

5. Insertion cup as claimed in Claim 2 or 3, characterised in that the lug(s) (26; 28) is or are bent over against the outer surface, which is directed towards the wall of the associated recess in the door leaf, of the respective cup portion side wall (18).

6. Insertion cup as claimed in one of Claims 1 to 5 for joint hinges with more than one, preferably two elements pivotally mounted in the insertion cup by respective associated hinge pins, particularly four joint or knuckle joint hinges or the like, characterised in that at least two bores (22), aligned in the opposing side walls of the cup portion, for one of the hinge pins are reinforced by lugs (26) which are stamped free and bent over and provided with aligned bores.

7. Insertion cup as claimed in Claim 6, characterised in that the regions of the cup portion side wall, which are provided with bores (20) and are intended for receiving the hinge pin or the hinge pins of a further axis of rotation, are also reinforced by lugs (28), which are stamped free and bent over and provided with aligned bores (20).

8. Insertion cup as claimed in one of Claims 1 to 7, characterised in that the bores (22) in the lugs (26) are extended into a collar-shaped annular projection (30) pressed out of the lug plane.

9. Insertion cup as claimed in Claim 8, characterised in that the annular projections (30) engage in the bores (32), whose diameter is enlarged to the external diameter of the annular projections (30) in the cup portion side walls (18).

## Revendications

1. Pot à emboîtement pour charnières de meubles, en tôle d'acier à paroi mince avec une partie pot à fixer, noyée dans un évidement ménagé dans la face intérieure d'un vantail de porte, partie pot dans les parois latérales de laquelle est supportée au moins une tige de palier pour le tourillonnement, côté vantail de porte d'organes d'un mécanisme d'articulation reliant le pot d'emboîtement, de façon à permettre son pivotement, avec une partie butée de corps, l'extrémité à supporter de la tige de palier s'engageant dans un perçage ménagé dans la paroi latérale de la partie pot, caractérisé en ce que la paroi de la partie pot (12) est renforcée, dans la zone du perçage (22 ; 20) recevant l'extrémité de tige associée, par une patte (26 ; 28) découpée de la zone de paroi se raccordant à la zone, pourvue du perçage (22 ; 20), de la partie pot (12), et rabattue en disposition parallèle sur la zone pourvue du perçage (22 ; 20) et en ce que, dans la patte (26 ; 28) respective est prévu un perçage (22 ; 20), aligné avec le perçage ménagé dans la paroi de partie pot et destiné à la tige de palier.

2. Pot à emboîtement selon la revendication 1, caractérisé en ce que la ou les patte(s) (26) sont séparées par estampage du fond (24) de la partie pot (12) et est ou sont rabattue(s) en appui sur chaque paroi latérale (18) associée de la partie pot (12).

3. Pot à emboîtement selon la revendication 1 ou 2, caractérisé en ce qu'au moins une partie des pattes (28) est obtenue par estampage à partir des zones de paroi latérale se raccordant aux zones de parois latérales pourvues des perçages (20) de la partie pot (12).

4. Pot à emboîtement selon la revendication 2 ou 3, caractérisé en ce que la ou les patte(s) (26 ; 28) est, respectivement sont, rabattue(s) sur la face intérieure, reposant à l'intérieur de la partie pot (12), de la paroi latérale (18) de partie pot associée.

5. Pot à emboîtement selon la revendication 2 ou 3, caractérisé en ce que la ou les patte(s) (26 ; 28) est, respectivement sont, rabattue(s) sur la face extérieure, tournée vers la paroi de l'évidement associé ménagé dans le vantail de porte, de la paroi latérale (18) associée de la partie pot.

6. Pot à emboîtement selon l'une des revendications 1 à 5, pour charnières d'articulation comportant plus d'un, de préférence deux organes, pouvant pivoter au moyen de tiges de palier associées à chacun, le pivotement se faisant dans le pot à emboîtement, en particulier des charnières à quatre articulations ou à articulations croisées et analogues, caractérisé en ce qu'au moins deux perçages (22), alignés dans les parois latérales se faisant face de la partie pot et prévus pour l'une des tiges de palier, sont renforcés par des pattes (26), produites par découpage et rabattues et pourvues de perçage alignes.

7. Pot à emboîtement selon la revendication 6, caractérisé en ce qu'également les zones de paroi latérale (18) de partie pot, qui sont déterminées pour recevoir la tige de palier ou les tiges de palier d'un axe de pivotement supplémentaire et sont pourvues de perçages (20), sont renforcées par des pattes (28) obtenues par découpage à une forme libre et dotées des trous (20) alignés.

8. Pot à emboîtement selon l'une des revendications 1 à 7, caractérisé en ce que les perçages (22) sont prolongés dans les pattes (26), en une saillie annulaire (30) en forme de collerette, obtenue par emboutissage à partir du plan des pattes.

9. Pot à emboîtement selon la revendication 8, caractérisé en ce que les saillies annulaires (30) s'engagent dans les perçages (32), dont le diamètre est aggrandi pour atteindre le diamètre extérieur des saillies annulaires (30) et qui sont ménagées dans les parois latérales (18) de la partie pot.
